# EUROPÄISCHE PATENTSCHRIFT

(11) **EP 2 943 296 B1**
(45) Veröffentlichungstag und Bekanntmachung des Hinweises auf die Patenterteilung: **10.05.2017**
(21) Anmeldenummer: 14701298.3
(22) Anmeldetag: 08.01.2014
(51) Int. Cl.: B21B 1/46, B21B 31/10

(54) **GIESS-WALZANLAGE SOWIE VERFAHREN ZUM AUS- UND EINBAU VON WALZEN IN EINEM REDUZIERGERÜST DER GIESS-WALZANLAGE**
CASTING/ROLLING INSTALLATION AND METHOD FOR DISMANTLING AND INSTALLING ROLLS IN A REDUCING STAND OF THE CASTING/ROLLING INSTALLATION
INSTALLATION DE COULÉE CONTINUE ET DE LAMINAGE AINSI QUE PROCÉDÉ POUR DÉMONTER ET MONTER DES CYLINDRES DANS UNE CAGE DE LAMINOIR RÉDUCTEUR DE L'INSTALLATION DE COULÉE CONTINUE ET DE LAMINAGE

(30) Priorität: 14.01.2013 DE 102013200438; 29.11.2013 DE 102013224633
(43) Veröffentlichungstag der Anmeldung: 18.11.2015
(73) Patentinhaber: SMS group GmbH, 40237 Düsseldorf (DE)
(72) Erfinder: WITSCHAS, Eberhard, 57223 Kreuztal (DE); HEPPELMANN, Jürgen, 59581 Warstein (DE)
(74) Vertreter: Klüppel, Walter
(86) Internationale Anmeldenummer: PCT/EP2014/050178
(87) Internationale Veröffentlichungsnummer: WO 2014/108413

(56) Entgegenhaltungen:
- WO-A1-93/00179
- DE-C- 851 941

## Beschreibung

Die Erfindung betrifft eine Gieß-Walzanlage zum Erzeugen von Warmband gemäß dem Oberbegriff des Patentanspruchs 1, wie sie unter anderem aus der WO 93/00179 A1 bekannt ist. Darüber hinaus betrifft die Erfindung Verfahren zum Aus- und Einbau von Walzen in ein Reduziergerüst der Gieß-Walzanlage.

Gieß-Walzanlagen zum Gießen und Walzen von Metallband sind im Stand der Technik grundsätzlich bekannt. Ein bekannter Typ einer solchen Gieß-Walzanlage ist zum Beispiel eine sogenannte Compact Strip Produktion Anlage. Dieser bekannte Anlagentyp ist in Figur 4 dargestellt und wird nachfolgend schematisch beschrieben. Weitere Anlagentypen sind denkbar womit das Beispiel nicht einschränkend zu verstehen ist.

Figur 4 zeigt eine Ein-Strang-Gieß-Walzanlage 100. Sie sieht vor, dass flüssiges Metall, typischerweise flüssiger Stahl, in einem Tundish 180 mit Hilfe eines Gießhallenkranes 190 zu einer Verteilereinrichtung 120, typischerweise einer sogenannten Verteilerrinne transportiert wird. Aus der Verteilereinrichtung 120 wird der flüssige Stahl in eine erste Kokille 112-1 geleitet, wo er an den gekühlten Rändern der Kokille zu einer Strangschale erstarrt. Am Ausgang der Kokille 112-1 wird der innen noch flüssige Gießstrang einer nachfolgenden Strangführung 114-1 zugeführt, welche den senkrecht aus der Kokille 112-1 austretende Gießstrang in die Horizontale umlenkt. Während seiner Führung innerhalb der Strangführung 114-1 wird der Gießstrang bis zu seiner Durcherstarrung weiter gekühlt. Nach seiner Durcherstarrung durchläuft der Gießstrang 210-1 ein erstes Reduziergerüst 116-1 zum Walzen und Dickenreduzieren des Gießstrangs. In Gießrichtung R gesehen durchläuft der Gießstrang dann weiterhin eine Schere 192, um von dieser in Brammen 220-1 zerteilt zu werden. Der Schere 192 ist typischerweise ein Schrottkübel 193 zugeordnet zum Abtransport von Metallabfällen, die beim Schneiden des Gießstrangs anfallen. Der Schere ist weiterhin typischerweise ein Tunnelofen 194 nachgeordnet zum Halten der Temperatur der Brammen oder zum leichten Erhöhen der Temperatur der Brammen auf eine von der nachfolgenden Fertigwalzstraße 195 benötigten Walztemperatur der Brammen. In der Fertigstraße werden die Brammen zu Warmband 230-1 ausgewalzt. Der Fertigwalzstraße 195 ist typischerweise eine Kühlstrecke 196 und eine Haspeleinrichtung 197 nachgeschaltet; letztere zum Aufwickeln des abgekühlten Warmbandes.

Neben der soeben unter Bezugnahme auf Figur 4 beschriebenen Ein-Strang-Anlage sind auch Mehr-Strang-Anlagen bekannt, bei denen mehrere der in Figur 4 gezeigten Stränge parallel zueinander verlaufen.

Die soeben unter Bezugnahme auf Figur 4 beschriebene Gieß-Walz-Anlage nutzt die Wärme der Gießhitze aus, so dass eine Wiedererwärmung der Brammen in dem Tunnelofen 194 nur in deutlich reduziertem Maße erforderlich ist gegenüber der Zuführung von zuvor erkalteten Brammen.

Aus metallurgischen Gründen ist es günstig, einen Umformgrad von dem Gießstrang 210-1 am Ausgang der Strangführung bis zum Warmband, wie es auf der Haspeleinrichtung 197 aufgewickelt wird, von mindestens 60 bis 80 % zu erreichen. Dies führt bei der Produktion von dickerem Warmband zu Brammendicken zwischen 40 und 120 mm. Bei dickeren Brammen bzw. dickerem Warmband ist es vorteilhaft, den Umformprozess in mehreren Stufen durchzuführen. Zu diesem Zwecke wird der Gießstrang bereits wenn er aus der Strangführung 114-1 austritt, in dem besagten ersten Reduziergerüst 116-1 einem ersten Umformschritt unterzogen und dabei auf eine Dicke gebracht, welche für die nachfolgende kompakte Fertigstraße 195 geeignet ist, um die Brammen dann auf die gewünschte Enddicke zu bringen.

Aus energetischer Sicht ist es sinnvoll, den ersten Umformschritt direkt nach dem Gießen durchzuführen. Um dies zu realisieren erfolgt die Installation des ersten Reduziergerüstes 116-1 direkt hinter den Ausgang der Strangführung 114-1 unter der Gießbühne 118-1 der Gieß-Walzanlage 100. Die Gießbühne ist typischerweise, wie in Figur 4 gezeigt, als horizontale Arbeitsplattform auf Höhe der Kokille 112-1 angeordnet. Auf der Gießbühne müssen Bedienmannschaften arbeiten, um insbesondere Wartungsarbeiten an der Verteilereinrichtung 120 durchführen, und außerdem sind auf der Gießbühne Werkzeuge und Verbrauchsmaterial gelagert. Aus Arbeitssicherheitsgründen ist die Gießbühne als abgeschlossener aber gut begehbarer Arbeitsbereich gestaltet. Die Bedienung der gesamten Gießanlage erfolgt durch eine Person in einem Steuerstand 198, welcher, wie beispielsweise in Figur 4 gezeigt, oberhalb der Gießbühne angeordnet ist.

Die soeben als energetisch vorteilhaft beschriebene Anordnung des ersten Reduziergerüstetes 116-1 unmittelbar hinter der Strangführung, aber unterhalb der Gießbühne 118-1 hat den Nachteil, dass das Reduziergerüst 116-1 nicht von dem über der Gießbühne 118-1 laufenden Gießhallenkran 190 bedient werden kann. Insbesondere kann der Gießhallenkran 190 deshalb nicht für einen Wechsel der Walzen 310, 320 des Reduziergerüstes 116-1 verwendet werden. Dies gilt auch deshalb, weil der Steuerstand 198, von dem aus der Gießhallenkran 190 bewegt wird, keine Einsicht in den Bereich des Reduziergerüstes 116-1 hat, weil ihm die Sicht darauf durch die Gießbühne 118 versperrt wird.

Zu berücksichtigen ist weiterhin, dass die Bedienmannschaften auf der Gießbühne und die Bedienmannschaften unterhalb der Gießbühne im Bereich des Auslaufs der Strangführung typischerweise weder Blick- noch Sprachkontakt haben können, so dass parallel ausgeführte Arbeiten unter Umständen zu gefährlichen Situationen führen können.

Eine Möglichkeit, einen Walzenwechsel bei dem Reduziergerüst 116-1 unterhalb der Gießbühne 118 durchführen zu können, bestünde in der Anordnung eines separaten Kranes unterhalb der Gießbühne. Ein solcher Kran wäre jedoch zum einen mit hohen Investitionskosten verbunden und zum anderen dürfte die Bauhöhe der Anlage bzw. der Gießbühne nicht immer ausreichen, um den Kran dann sinnvoll betreiben zu können. Eine in diesen Fällen erforderliche nachträgliche Erhöhung der Gießbühne wäre ebenfalls mit erheblichen Kosten verbunden.

Im Stand der Technik sind verschiedenste Walzenwechseleinrichtungen bekannt zum Ausbau und Abtransport von abgenutzten Walzen aus einem Reduziergerüst und zum Herantransportieren und Einbauen von neuen Walzen in dieses. Unter anderem sind auch Walzenwechseleinrichtungen in Form von Drehtellern bekannt. Solche Drehteller sind konkret bekannt aus z. B. der deutschen Offenlegungsschrift DE 1 527 622, der deutschen Patentschrift 851941 und der Patentschrift DE 693 224, herausgegeben vom Deutschen Reichspatentamt. Die letztgenannte Patentschrift offenbart einen Drehteller, der mit Hilfe eines Antriebs in Drehung versetzt werden kann. Auf dem Drehteller ist ein Gleis zur Aufnahme von Walzensätzen angeordnet. An der Peripherie des Drehtellers ist typischerweise eine Zwischenablagestation für die Walzen angeordnet, welche sternförmig angeordnete Gleisausläufer für das Gleis auf dem Drehteller aufweist. Auf dem Drehteller befindet sich eine Vorrichtung zum Aufschieben bzw. Aufziehen eines Walzensatzes von der Zwischenablagestation auf den Drehteller und umgekehrt zum Abschieben eines Walzensatzes von dem Drehteller auf die Station. Die Gleisausläufer auf der Station gestatten es, einzelne Walzen oder einen kompletten Walzensatz nach dem Herausfahren aus einem Walzgerüst auf einem Gleisausläufer abzustellen und sofort wieder einen zweiten Satz ohne Krananlage in das Gerüst hineinzufahren. Dieselbe, beispielsweise hydraulisch betriebene Vorrichtung ist auch geeignet, neue Walzen in Gegenüberstellung mit dem Walzgerüst zu bringen und alsdann die Walzen in das Gerüst hineinzuschieben und umgekehrt abgenutzte Walzen aus dem Gerüst wieder herauszuziehen.

Weiterhin offenbart die US-Patentschrift US 1,833,376 eine Walzenwechseleinrichtung in Form eines Drehtellers, welcher in bestimmten Drehstellungen gegen weiteres Verdrehen verriegelt werden kann.

Ausgehend von diesem Stand der Technik liegt der Erfindung die Aufgabe zugrunde, eine bekannte Gieß-Walzanlage sowie bekannte Verfahren zum Ein-und Ausbau von Walzen in den Walzgerüsten dieser Anlagen dahingehend weiterzubilden, dass die Investitionskosten für eine Walzenwechseleinrichtung zum Wechseln der Walzen reduziert werden, aber trotzdem ein Walzenwechsel insbesondere bei einem der Strangführung nachgeschalteten Reduziergerüst einfach und betriebssicher durchgeführt werden kann.

Diese Aufgabe wird durch den Gegenstand des neuen Patentanspruchs 1 gelöst. Dieser Gegenstand ist bei einer Gieß-Walzanlage mit einer ersten Gießlinie und einer parallel angeordneten zweiten Gießlinie dadurch gekennzeichnet, dass das erste und das zweite Reduziergerüst derart installiert sind, dass sich ihre Bedienseiten jeweils in dem Zwischenraum zwischen den beiden Gießlinien befinden und dass die Walzenwechseleinrichtung in Form eines Drehtellers ausgebildet und in dem Zwischenraum zwischen den beiden Gießlinien auf Höhe zwischen den beiden Reduziergerüsten angeordnet ist.

Der beanspruchte Drehteller zwischen der ersten und der zweiten Gießlinie hat den Vorteil, dass mit seiner Installation nur noch eine Walzenwechseleinrichtung zum Wechseln der Walzen der Reduziergerüste beider Gießlinien erforderlich ist. Es ist damit nicht erforderlich, für jede der beiden Gießlinien separate Walzenwechseleinrichtungen für ihre jeweiligen Walzgerüste, insbesondere Reduziergerüste vorzusehen. Dadurch werden Investitionskosten eingespart. Ein Walzenwechsel kann mit Hilfe des Drehtellers einfach und betriebssicher durchgeführt werden; insbesondere beeinflusst ein solcher Walzenwechsel nicht die Arbeiten auf der Gießbühne.

Der Begriff "Bedienseite" eines Walzgerüstes bezeichnet diejenige Seite des Walzgerüstes, quer zur Walzrichtung, auf welcher insbesondere die Walzenwechsel durchgeführt werden. Die gegenüberliegende Seite des Walzgerüstes wird als "Antriebsseite" bezeichnet; auf dieser Seite sind typischerweise die Antriebe für die Walzen, d. h. Motoren, Getriebe und Antriebsspindeln angeordnet, weshalb diese Antriebsseiten typischerweise kaum zugänglich sind und insbesondere für einen Walzenwechsel nicht geeignet sind.

Der Begriff "Stützwalze" meint in der vorliegenden Beschreibung neben den eigentlichen Stützwalzen auch eventuell vorhandene Zwischenwalzen bei Sexto-Gerüsten. Auch der hier verwendete Begriff "weitere Walzen" meint insbesondere die eigentlichen Stützwalzen oder Zwischenwalzen.

Gemäß einem ersten Ausführungsbeispiel umfasst die erfindungsgemäße Gieß-Walzanlage eine Gießhalle, in welcher unter anderem die Kokillen, die Strangführungen und die Reduziergerüste der beiden Gießlinien und ein Gießhallenkran angeordnet sind und neben der Gießhalle eine sich in Gießrichtung an die Gießhalle anschließende Nachbarhalle, welche ebenfalls einen Kran aufweist. Bei der Nachbarhalle kann es sich beispielsweise um eine Ofenhalle oder um eine Walzenhalle handeln.

Für die Anordnung des Drehtellers zwischen den beiden Gießlinien sind grundsätzlich drei Varianten möglich. Gemäß einer ersten Variante kann der Drehteller derart zwischen den beiden Gießlinien platziert sein, dass zumindest ein Teilbereich des Drehtellers für den Gießhallenkran oder den Kran der Nachbarhalle zugänglich ist. Alternativ dazu kann der Drehteller vollständig, z. B. durch die Gießbühne abgedeckt bzw. überdacht sein, so dass weder der Gießhallenkran noch der Kran der Nachbarhalle auf den Drehteller zugreifen können. Bei dieser zweiten Variante ist es deshalb erforderlich, dass in der Nachbarhalle zwischen den beiden Gießlinien und - in Gießrichtung gesehen - hinter dem Drehteller, vorzugsweise unmittelbar an dessen Peripherie angrenzend eine Zwischenablagestation für die Walzen des ersten und des zweiten Reduziergerüstes vorgesehen ist. Im Unterschied zu dem Drehteller ist die Zwischenablagestation nicht überdacht, insbesondere nicht von der Gießbühne, sondern sie ist aufgrund ihrer Anordnung in der Nachbarhalle für den Kran der Nachbarhalle zugänglich. Konkret dient der Kran der Nachbarhalle dann zum Anliefern neuer Walzen und zum Abtransportieren abgenutzter Walzen zu bzw. von der Zwischenablagestation. Gemäß einer dritten Variante ist auch eine Kombination der beiden erstgenannten Varianten möglich, wonach ein Teilbereich des Drehtellers entweder für den Gießhallenkran oder für den Kran in der Nachbarhalle zugänglich ist und zusätzlich darüber hinaus die Zwischenablagestation für den Kran in der Nachbarhalle zugänglich ist.

Der Drehteller ist in stationärer also nicht translatorisch verschiebbarer Ausgestaltung vorgesehen; er hat eine ortsfeste Drehachse.

Vorteilhafterweise liegen das ersten und das zweite Reduziergerüst jeweils auf gleicher Höhe der ersten und zweiten Gießlinie, so dass ihre jeweiligen senkrechten Mittenebenen zusammenfallen. Der Drehteller ist dann vorzugsweise derart zwischen den beiden Gießlinien angeordnet, dass seine ortsfeste senkrechte Drehachse in den zusammenfallenden Mittenebenen des ersten und des zweiten Reduziergerüstes liegt. Es ist dann eine gleichartige Bedienung der beiden Reduziergerüste in den beiden Gießlinien möglich.

Der Radius des Drehtellers ist vorteilhafterweise so groß ausgebildet, dass der Drehteller mit seiner Peripherie an das erste und das zweite Reduziergerüst, jeweils an deren Bedienseiten, heranreicht. Dies hat den Vorteil, dass eine Überbrückungen zwischen Drehteller und Walzgerüsten nicht erforderlich ist. Das erste Reduziergerüst ist in Gießrichtung gesehen vorteilhafterweise unmittelbar hinter dem Ausgang der ersten Strangführung und das zweite Reduziergerüst ist vorteilhafterweise ebenfalls in Gießrichtung gesehen unmittelbar hinter dem Ausgang der zweiten Strangführung angeordnet. Durch diese nahe Anordnung der Reduziergerüste an dem Ausgang der Strangführung wird gewährleistet, dass die Gießhitze des Gießstrangs optimal ausgenutzt wird zum Reduzieren der Dicke des Gießstrangs. Insofern dient diese Anordnung der Energieeinsparung.

Auf dem Drehteller ist vorzugsweise eine Zug- und Schubeinrichtung vorgesehen, z. B. in Form einer Walzenwechsellokomotive oder eines Hydraulikzylinders. Die Zug- und Schubeinrichtung dient zum Ausfahren bzw. Herausziehen der Walzen aus dem ersten und/oder zweiten Reduziergerüst auf den Drehteller oder zum Einfahren bzw. Einschieben der Walzen von dem Drehteller in das erste und/oder zweite Reduziergerüst oder zum Verfahren bzw. Verschieben der Walzen zwischen dem Drehteller und der Zwischenablagestation.

Das Vorsehen einer Öffnung im Bereich der Drehachse des Drehtellers oder das Vorsehen einer senkrecht ausgerichteten rohrförmigen Ausgestaltung im Bereich der Drehachse bietet den Vorteil, dass Energie- oder Medienleitungen vom Boden bzw. vom Fundament der Gieß-Walzanlage zu der Zug- und Schubeinrichtung auf den Drehteller geführt werden können.

Der Drehteller weist vorteilhafterweise eine obere Ebene mit Positionen zur Aufnahme von z.B. den Arbeitswalzen und eine untere Ebene mit Positionen zur Aufnahme von weiteren Walzen, z.B. der Stützwalzen, von zumindest einem der beiden Reduziergerüste der beiden Gießlinien auf. Diese Ausgestaltung bietet den Vorteil, dass gleichzeitig nicht nur einzelne Walzen, sondern ganze Walzensätze eventuell mit einem Walzenwechselstuhl auf dem Drehteller Platz finden können.

Grundsätzlich kann jede der beiden Gießlinien ihre eigene Gießbühne aufweisen, wobei über den Zwischenraum zwischen den beiden Gießlinien auch ein Zwischenraum zwischen den beiden Gießbühnen denkbar ist. In diesen Zwischenraum könnte beispielsweise der Gießhallenkran einfahrbar sein für einen Zugriff auf zumindest Teilbereiche des Drehtellers. Es ist möglich, dass beide Gießbühnen in einer gemeinsamen Gießbühne kombiniert werden, welche sich dann auch quer zur Gießrichtung erstreckt und beide Gießlinien überspannt. Die Gießlinien sind jeweils als Gieß-Walz-Anlagen ausgebildet, wie beispielsweise als Compact Strip Produktion Anlage einleitend unter Bezugnahme auf Figur 4 beschrieben.

Die oben genannte Aufgabe der Erfindung wird weiterhin durch die in den Ansprüchen 14 bis 19 beschriebenen Verfahren zum Ein- und Ausbau von Walzen in das Reduziergerüst der erfindungsgemäßen Gieß-Walzanlage gelöst. Die Vorteile dieser Verfahren entsprechen den oben mit Bezug auf die beanspruchte Gieß-Walzanlage genannten Vorteilen.

Der Beschreibung sind insgesamt vier Figuren beigefügt, wobei
Figur 1 einen Längsquerschnitt durch den Drehteller zwischen zwei Linien der erfindungsgemäßen Gieß-Walzanlage mit Blick auf eine Gießlinie;
Figur 2 eine Draufsicht auf die erfindungsgemäße Gieß-Walzanlage mit einer ersten und einer zweiten Gießlinie; (mögliche weitere Gießlinien sind nicht dargestellt)
Figur 3 einen Querschnitt durch die erfindungsgemäße Gieß-Walzanlage auf Höhe der Mittenebenen der beiden Reduziergerüste; und
Figur 4 eine Gieß-Walzanlage gemäß dem Stand der Technik
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt einen Längsquerschnitt durch die erfindungsgemäße Gieß-Walzanlage 100. Es handelt sich um einen Ausschnitt aus der zuvor unter Bezugnahme auf Figur 4 beschriebenen allgemeinen Gieß-Walzanlage, allerdings ergänzt mit dem erfindungsgemäßen Drehteller 130. Konkret ist in der Figur 1 eine Gießhalle 138 zu erkennen, an welche sich in Gießrichtung R gesehen eine Nachbarhalle 140 anschließt. Die Grenze zwischen den beiden Hallen fällt in Figur 1 zusammen mit dem äußeren Rand der ersten Gießbühne 118-1; diese Grenze ist in Figur 1 mit dem Bezugszeichen 139 bezeichnet. Auf der Gießbühne ist die Verteilereinrichtung 120 in Form einer verfahrbaren Verteilerrinne zu erkennen. Weiterhin ist am linken Bildrand der Ausläufer der ersten Strangführung 114-1 zu erkennen, dem in Gießrichtung R ein erstes Reduziergerüst 116-1 nachgeordnet ist. Dem ersten Reduziergerüst wiederum ist eine Vorrichtung 145 zum Entnehmen eines Kaltstrangs nachgeordnet. Auch diese Kaltstrang-Entnahmevorrichtung 145 befindet sich gemäß Figur 1, genau wie die erste Strangführung 114-1 und das erste Reduziergerüst 116-1 unterhalb der ersten Gießbühne 118-1. Alle diese Einrichtungen sind deshalb für einen Gießhallenkran, der sich typischerweise oberhalb der Gießbühne befindet, nicht zugänglich. In Gießrichtung weiter gesehen folgt hinter der Kaltstrang-Entnahmeeinrichtung in der Nachbarhalle 140 eine Schere 192 und ein Tunnelofen 194. Der Schere 192 ist ein Schrottkübel 193 zugeordnet. In Figur 1 ist weiterhin die erfindungsgemäße Walzenwechseleinrichtung in Form des Drehtellers 130 im Längsschnitt zu erkennen. Seine ortsfeste Drehachse 134 fällt, wie in Figur 1 gezeigt, vorzugsweise mit der senkrechten Mittenebene M1 des ersten Reduziergerüstes 116-1 zusammen. Zu erkennen ist weiterhin, dass der Drehteller über eine Drehtellerlagerung 129 auf einem Fundament 126 abgestützt und drehbar gelagert ist. Die Drehbewegung des Drehtellers 130 um seine senkrechte Drehachse 134 erfolgt mit Hilfe eines Drehtellerantriebs 127. Es sind Verriegelungseinrichtungen bzw. Indexiereinrichtungen 128 vorgesehen, um den Drehteller 130 in vorbestimmten Drehpositionen zu arretieren.

Figur 2 zeigt eine Draufsicht auf die erfindungsgemäße Gieß-Walzanlage 100. Zu erkennen sind die erste Gießlinie 110-1 sowie eine parallel dazu angeordnete zweite Gießlinie 110-2. Die Gießlinien sind in dem Abstand d zueinander beabstandet. Die Gießrichtung R verläuft in Figur 2 von rechts nach links. Von der oberen ersten Gießlinie 110-1 sind schematisch dargestellt die erste Kokille 112-1, die erste Strangführung 114-1, das erste Reduziergerüst 116-1, die erste Schere 192-1 sowie der erste Tunnelofen 194-1. In der ersten Schere 192-1 wird der einlaufende Gießstrang 210-1 in Brammen 220-1 zerschnitten. Die parallel verlaufende zweite Gießlinie 110-2 ist analog aufgebaut.

Zwischen den beiden Gießlinien ist der erfindungsgemäße Drehteller 130 zu erkennen. Die ortsfeste Drehachse 134 des Drehtellers 130 liegt in den senkrechten Mittenebenen M1, M2 des ersten und des zweiten Reduziergerüstes 116-1, 116-2, welche aufgrund der symmetrischen Anordnung der einzelnen Komponenten der Gießlinien zusammenfallen. Konkret fallen die beiden Mittenebenen M1, M2 deshalb zusammen, weil das erste und das zweite Reduziergerüst 116-1, 116-2 auf gleicher Höhe in Gießrichtung R liegen. Es ist zu erkennen, dass der Drehteller 130 verschiedene Positionen P1, P2, P3 aufweist zur Aufnahme der Walzen des ersten oder zweiten der Reduziergerüstes 116-1, 116-2. In der Mitte des Drehtellers kann eine Zug- und Schubeinrichtung 116 angeordnet sein, z. B. in Form einer Walzenwechsellokomotive oder eines Hydraulikzylinders zum Verschieben der Walzen. Zu erkennen ist weiterhin eine Öffnung 136 in der Mitte des Drehtellers; diese Öffnung kann dazu dienen, Medien oder Energieleitungen zur Versorgung der Zug- und Schubeinrichtung durchzuführen. Die Grenze zwischen der Gießhalle 138 und der Nachbarhalle 140 ist in Figur 2 ebenfalls mit dem Bezugszeichen 139 bezeichnet. Es ist zu erkennen, dass bei dem in Figur 2 dargestellten Ausführungsbeispiel ein Teilbereich, genauer gesagt ein Segment des Drehtellers stets in die Nachbarhalle 140 hineinragt. Dieses Segment ist in Figur 2 mit dem Bezugszeichen 132 bezeichnet. Weil dieses Segment in die Nachbarhalle 140 hineinragt, ist es für den Kran der Nachbarhalle zugänglich, so dass dieser abgenutzte Walzen von dem segmentförmigen Bereich des Drehtellers 130 z. B. in eine Walzenwerkstatt abtransportieren kann oder auch neue Walzen aus der Walzenwerkstatt in dem Segmentbereich 132 auf dem Drehteller abstellen kann. Eine Zug- und Schubeinrichtung 160 ist erkennbar auf dem Drehteller 130 platziert und ist über der Öffnung 136 auf Schienen gelagert.

Zu erkennen ist in Figur 2 weiterhin die Zwischenablagestation 150, welche sich in Gießrichtung R, vorzugsweise an der Peripherie des Drehtellers anschließt. Die Zwischenablagestation 150 weist vorzugsweise ihrerseits zur Drehachse 134 des Drehtellers radial ausgerichtete Schienenausläufer 152 auf, auf welchen die Walzen der beiden Reduziergerüste 116-1, 116-2 zwischengelagert werden können. Die radiale Ausrichtung der Schienenausläufer zum Drehpunkt 134 des Drehtellers bietet den Vorteil, dass die Walzen vom Drehteller auf die Zwischenablagestation und umgekehrt verschoben werden können.

Figur 3 zeigt beispielhaft einen Querschnitt durch die erfindungsgemäße Gieß-Walzanlage 100 auf Höhe der gemeinsamen Mittenebenen M1, M2 eines ersten und zweiten vier-Walzen Reduziergerüstes 116-1, 116-2. Es ist zu erkennen, dass die beiden Reduziergerüste 116-1, 116-2 beispielhaft zwei Arbeitswalzen 310, eine obere Stützwalze 320-1 und eine untere Stützwalze 320-2 aufweisen. Zwischen den beiden Reduziergerüsten ist der erfindungsgemäße Drehteller 130 im Querschnitt zu erkennen, auf welchem beispielhaft Sätze von Arbeitswalzen 310 abgelegt sind. In der Mitte des Drehtellers 130 ist die besagte Zug- und Schubeinrichtung 160 zu erkennen.

Ein Walzenwechsel, genauer gesagt ein Ein- und Ausbau der beispielhaft genannten Arbeits- und Stützwalzen in die Reduziergerüste 116-1, 116-2 erfolgt bei der soeben beschriebenen erfindungsgemäßen Gieß-Walzanlage gemäß den folgenden Verfahren:

Das Verfahren zum Ausbau von mindestens einer der abgenutzten Arbeitswalzen 310 aus einem der beiden Reduziergerüste 116-1, 116-2 der Gieß- Walzanlage 100 weist folgende Schritte auf:
14a) Drehen des Drehtellers 130 so, das eine freie zweite Position P2 auf dem Drehteller zur Aufnahme der abgenutzten Arbeitswalze vor dem ersten oder zweiten Reduziergerüst 116-1, 116-2 steht;
14b) Herausziehen der mindestens einen abgenutzten Arbeitswalze 310 mit Hilfe der Zug- und Schubeinrichtung 160 aus dem ersten oder zweiten Reduziergerüst auf den Drehteller 130 in die zweite Position P2;
14c) Drehen des Drehtellers so, dass die zweite Position P2, welche mit der mindestens einen abgenutzten Arbeitswalze 310 besetzt ist, der Zwischenablagestation 150 gegenüber steht;
14d) Ziehen oder Schieben der mindestens einen abgenutzten Arbeitswalze 310 von dem Drehteller 130) auf die Zwischenablagestation 150); und
14e) Abtransportieren der abgenutzten Arbeitswalze 310 von der Zwischenablagestation 150 mit dem Kran 142 der Nachbarhalle 140 in eine Walzenwerkstatt;
oder alternativ zu den Schritten 14d) und 14e), wenn ein Teilbereich des Drehtellers 130) für den Gießhallenkran oder den Kran der Nachbarhalle zugänglich ist:
14d') Abtransportieren der abgenutzten Arbeitswalzen 310 von dem Drehteller mit dem Gießhallenkran oder dem Kran der Nachbarhalle.

Ein Einbau von mindestens einer neuen Arbeitswalze 310 in das Reduziergerüst 116-1, 116-2 der Gieß-Walzanlage erfolgt mit folgenden Schritten:
15a) Durchführung von zumindest den Schritten 14a) und 14b), optional auch zusätzlich von den Schritten 14c) und 14d);
15b) Aufsetzen von der mindestens einen neuen Arbeitswalze 310 mit Hilfe des Krans der Nachbarhalle 140 auf die Zwischenablagestation 150;
15c1) Drehen des Drehtellers 130 so, dass eine erste Position P1 zur Aufnahme von der mindestens einer neuen Arbeitswalze 310 der Zwischenablagestation 150 gegenüber liegt; und
15c2) Ziehen oder Schieben der mindestens einen neuen Arbeitswalze 310 mit Hilfe der Zug- und Schubeinrichtung 160 von der Zwischenablagestation bis sie vollständig in der ersten Position P1 auf dem Drehteller liegt;
15d) Drehen des Drehtellers so, dass die erste Position, welche mit der mindestens einen neuen Arbeitswalze 310 besetzt ist, vor dem ersten oder zweiten Reduziergerüst 116-1, 116-2 steht, aus welchem zuvor die mindestens eine verbrauchte Arbeitswalze herausgezogen wurde;
15e) Einschieben der mindestens einen neuen Arbeitswalze 310 mit Hilfe der Zug-und Schubeinrichtung 160 in das Reduziergerüst 116-1, 116-2;
   oder der alternativ zu den Schritten 15b) - 15c2), wenn ein Teilbereich des Drehtellers für den Gießhallenkran oder den Kran der Nachbarhalle zugänglich ist: 15b') Drehen des Drehtellers 130 so, dass eine erste Position P1 auf dem Drehteller zur Aufnahme von der mindestens einen neuen Arbeitswalze 310 für den Kran 142 der Walzenhalle zugänglich ist;
15c') Aufsetzen der mindestens einen neuen Arbeitswalze 310 mit Hilfe des Gießhallenkrans oder des Krans 142 der Nachbarhalle 140 auf die erste Position auf dem Drehteller.

Das Verfahren zum Ausbau von abgenutzten weiteren Walzen, wie z.B. Stützwalzen 320 aus einem Reduziergerüst 116-1, 116-2 der Gieß-Walzanlage weist folgende Schritte auf:
16a) Positionieren eines Walzenwechselstuhls auf dem Drehteller 130;
16b) Drehen des Drehtellers so, dass eine freie dritte Position P3 auf dem Drehteller zur Aufnahme der abgenutzten Stützwalzen vor dem ersten oder zweiten Reduziergerüst 116-1, 116-2 steht;
16c) Herausziehen der unteren Stützwalze 320-1 aus dem Reduziergerüst in die dritte Position P3 auf dem Drehteller 130
16d) Aufsetzten des Stützwalzen-Wechselstuhls auf die abgenutzte untere Stützwalze 320-1 in der dritten Position P3;
16e) Einfahren der abgenutzten unteren Stützwalze 320-1 zusammen mit dem aufgesetzten Stützwalzen-Wechselstuhl in das Reduziergerüst 116-1, 116-2;
16f) in dem Reduziergerüst: Absetzen der abgenutzten oberen Stützwalze 320-2 auf den Stützwalzen-Wechselstuhl;
15g) Herausziehen der oberen und unteren Stützwalzen mit dem Stützwalzen-Wechselstuhl aus dem Reduziergerüst an die dritte Position P3 auf dem Drehteller 130;
16h) Drehen des Drehtellers 130 so, dass die dritte Position der Walzen-Zwischenablagestation 150 gegenüber liegt;
16i) Schieben oder Ziehen des Stützwalzen-Wechselstuhls mit den beiden Stützwalzen von dem Drehteller auf die Zwischenablagestation 150; und
16j) Abtransportieren der oberen Stützwalze 320-2, des Stützwalzen-Wechselstuhls und der unteren Stützwalze 320-1 nacheinander mit dem Kran 142 der Walzenhalle von der Zwischenablagestation;
oder alternativ zu den Schritten 16h) - 16j), wenn ein Teilbereich des Drehtellers 130 für den Gießhallenkran oder den Kran der Nachbarhalle zugänglich ist: 16j')Abtransportieren der oberen Stützwalze 320-2, des Stützwalzen-Wechselstuhls und der unteren Stützwalze 320-1 nacheinander mit dem Gießhallenkran oder dem Kran der Nachbarhalle in die Walzenwerkstatt.

Schritt 16c) und die nachfolgenden Schritte werden erst durchgeführt, nachdem zuvor die beiden Arbeitswalzen 310 aus dem Reduziergerüst 116-1, 116-2 ausgebaut worden waren.

Wenn der Stützwalzen-Wechselstuhl im Rahmen von Schritt 15a) bereits an der dritten Position P3 auf dem Drehteller 130 platziert war, wird er vor Durchführung des Schrittes 16c) angehoben und nach Durchführung von Schritt 16c) im Rahmen von Schritt 16d) auf die abgenutzte untere Stützwalze abgesenkt.

Das Verfahren zum Einbau von neuen Stützwalzen 320 in ein Reduziergerüst 116-1, 116-2 der Gieß-Walzanlage 100 erfolgt mit folgenden Schritten:
19a) Transportieren einer neuen unteren Stützwalze 320-1 auf die Zwischenablagestation 150 mit Hilfe des Krans 142 der Nachbarhalle;
19b) Aufsetzen eines Stützwalzen-Wechselstuhls auf die neue untere Stützwalze 320-1 auf der Zwischenablagestation 150 mit Hilfe des Krans 142 der Nachbarhalle;
19c) Auflegen einer neuen oberen Stützwalze 320-2 auf den Stützwalzenwechselstuhl mit Hilfe des Krans 142 der Nachbarhalle;
19d) Ziehen oder Schieben des Stützwalzenwechselstuhls zusammen mit der unteren und oberen Stützwalze von der Zwischenablagestation an eine dritte Position P3 auf dem Drehteller 130;
19e) Drehen des Drehtellers so, dass die dritte Position P3 vor dem ersten oder zweiten Reduziergerüst 116-1, 116-2 steht;
19f) Schieben des Stützwalzen-Wechselstuhls zusammen mit der unteren und oberen Stützwalze 320-1, 320-2 in das Reduziergerüst 116-1, 116-2;
19g) Abheben der oberen neuen Stützwalze von dem Walzenwechselstuhl und Einhängen der oberen Stützwalze in das Reduziergerüst;
19h) Herausziehen der unteren Stützwalze 320-1 mit dem aufgesetzten Stützwalzen-Wechselstuhl aus dem Reduziergerüst 116-1, 116-2;
19i) Abheben des Stützwalzenwechselstuhls von der unteren Stützwalze und auf Drehteller 130 abstellen;
19j) Einschieben und Einbauen der neuen unteren Stützwalze in das Reduziergerüst
oder alternativ zu den Schritten 19a) - 19d), wenn ein Teilbereich des Drehtellers für den Gießhallenkran oder den Kran der Nachbarhalle zugänglich ist:
19a') Transportieren einer neuen unteren Stützwalze 320-1 auf den Drehteller mit Hilfe des Gießhallenkrans oder des Krans der Nachbarhalle;
19b') Aufsetzen eines Stützwalzen-Wechselstuhls auf die neue untere Stützwalze auf dem Drehteller mit Hilfe des Gießhallenkrans oder des Krans der Nachbarhalle; und
19c') Auflegen einer neuen oberen Stützwalze 320-2 auf den Stützwalzenwechselstuhl mit Hilfe des Gießhallenkrans oder des Krans der Nachbarhalle.

Bei der Durchführung aller beschriebenen Verfahren kann die Reihenfolge der einzelnen Verfahrensschritte grundsätzlich beliebig sein; sie muss lediglich technologisch sinnvoll sein. Sämtliche Zug- oder Schubbewegungen der Arbeits-oder Stützwalzen können mit Hilfe der Zug- und Schubeinrichtung durchgeführt werden.

### Bezugszeichenliste

- 100: Gieß-Walzanlage
- 110-1: erste Gießlinie
- 110-2: zweite Gießlinie
- 112-1: erste Kokille
- 112-2: zweite Kokille
- 114-1: erste Strangführung
- 114-2: zweite Strangführung
- 116-1: erstes Reduziergerüst
- 116-2: zweites Reduziergerüst
- 118-1: erste Gießbühne
- 118: gemeinsame Gießbühne
- 120: Verteilereinrichtung
- 126: Fundament
- 127: Drehtellerantrieb
- 128: Verriegelungs- oder Indexierungseinrichtung
- 129: Drehtellerlagerung
- 130: Walzenwechseleinrichtung, Drehteller
- 132: Teilbereich, beispielsweise Segment
- 134: Drehachse
- 136: Öffnung
- 138: Gießhalle
- 140: Nachbarhalle
- 142: Kran der Nachbarhalle
- 145: Kaltstrang-Entnahmevorrichtung
- 150: Zwischenablagestation
- 152: Schienenausläufer auf Zwischenablagestation
- 160: Zug- und Schubeinrichtung
- 180: Tundish
- 190: Gießhallenkran
- 192-1: erste Schere
- 193: Schrottkübel
- 194: Tunnelofen
- 194-1: erster Tunnelofen
- 194-2: zweiter Tunnelofen
- 195: Fertigwalzstraße
- 196: Kühlstrecke
- 197: Haspeleinrichtung
- 198: Steuerstand
- 210-1: erster Gießstrang
- 210-2: zweiter Gießstrang
- 220-1: Brammen erster Gießlinie
- 220-2: Brammen zweiter Gießlinie
- 230-1: Warmband erster Gießlinie
- 230-2: Warmband zweiter Gießlinie
- 300: Zwischenraum
- 310: Arbeitswalze
- 320-1: obere Stützwalze
- 320-2: untere Stützwalze

- BS1, BS2: Bedienseiten
- d: Abstand
- R: Gießrichtung
- r: Radius
- M1, M2: Mittenebenen
- P1, P2, P3: Positionen

## Patentansprüche

1. Gieß-Walzanlage (100) zum Erzeugen von Warmband (230-1, 230-2), mit einer ersten Gießlinie (110-1) aufweisend eine erste Kokille (112-1) zum Erzeugen eines ersten Gießstrangs (210-1), eine der ersten Kokille in Gießrichtung (R) nachgeordnete erste Strangführung (114-1) zum Umlenken des Gießstrangs aus der Vertikalen in die Horizontale, ein erstes Reduziergerüst (116-1) zum Reduzieren der Dicke des ersten Gießstrangs und eine erste Gießbühne (118-1), welche die erste Strangführung (114-1) und zumindest Teile des ersten Reduziergerüstes (116-1) überdeckt;
einer zweiten Gießlinie (110-2) aufweisend eine zweite Kokille (112-2) zum Erzeugen eines zweiten Gießstrangs (210-2), eine der zweiten Kokille in Gießrichtung nachgeordnete zweite Strangführung (114-2) zum Umlenken des zweiten Gießstrangs aus der Vertikalen in die Horizontale, ein zweites Reduziergerüst (116-2) zum Reduzieren der Dicke des zweiten Gießstrangs (210-2) und eine zweite Gießbühne, welche die zweite Strangführung (114-2) und zumindest Teile des zweiten Reduziergerüstes (116-2) überdeckt; mindestens einer Verteilereinrichtung (120) zum Versorgen der ersten und der zweiten Kokille (112-1, 112-2) mit Metallschmelze; und
einer Walzenwechseleinrichtung (130) zum Wechseln der Walzen des ersten und zweiten Reduziergerüstes (116-1, 116-2);
wobei die beiden Gießlinien parallel und beabstandet zueinander angeordnet sind;
**dadurch gekennzeichnet, dass**
das erste und das zweite Reduziergerüst (116-1, 116-2) derart installiert sind, dass sich ihre Bedienseiten (BS-1; BS-2) jeweils in dem Zwischenraum (300) zwischen den beiden Gießlinien (110-1, 110-2) befinden; und
die Walzenwechseleinrichtung in Form eines Drehtellers (130) ausgebildet und in dem Zwischenraum zwischen den beiden Gießlinien auf Höhe zwischen den beiden Reduziergerüsten (116-2, 116-2) angeordnet ist.

2. Gieß-Walzanlage (100) nach Anspruch 1,
**gekennzeichnet durch**
eine Gießhalle (138), in welcher unter anderem die Kokillen, die Strangführungen und die Reduziergerüste der beiden Gießlinien und ein Gießhallenkran (190) angeordnet sind; und
eine sich in Gießrichtung (R) an die Gießhalle (138) anschließende Nachbarhalle (140) mit ebenfalls einem Kran (142).

3. Gieß-Walzanlage (100) nach Anspruch 2,
**dadurch gekennzeichnet, dass**
der Drehteller (130) derart zwischen den beiden Gießlinien (110-1, 110-2) platziert ist, dass zumindest ein Teilbereich (132) des Drehtellers für den Gießhallenkran (190) oder den Kran (142) der Nachbarhalle zugänglich ist.

4. Gieß-Walzanlage (100) nach Anspruch 2 oder 3,
**dadurch gekennzeichnet, dass**
in der Nachbarhalle (140) zwischen den beiden Gießlinien (110-1, 110-2) und - in Gießrichtung (R) gesehen - hinter dem Drehteller (130), vorzugsweise unmittelbar an dessen Peripherie angrenzend, eine Zwischenablagestation (150) für die Walzen, beispielsweise Arbeits- und Stützwalzen, des ersten und des zweiten Reduziergerüstes (116-1, 116-2) vorgesehen ist, welche für den Kran (142) der Nachbarhalle (140) zugänglich ist, wobei der Kran (142) zum Anliefern von neuen bzw. überarbeiteten Walzen und Abtransportieren abgenutzter Walzen zu bzw. von der Zwischenablagestation dient.

5. Gieß-Walzanlage (100) nach einem der vorangegangenen Ansprüche,
**dadurch gekennzeichnet, dass**
der Drehteller (130) um eine ortsfeste Drehachse (134) drehbar ausgebildet ist.

6. Gieß-Walzanlage (100) nach Anspruch 5,
**dadurch gekennzeichnet, dass**
das erste und das zweite Reduziergerüst jeweils auf gleicher Höhe in der ersten und zweiten Gießlinie angeordnet sind, so dass ihre jeweiligen senkrechten Mittenebenen (M1, M2) zusammenfallen; und
der Drehteller (130) derart zwischen den beiden Gießlinien angeordnet ist, dass seine Drehachse (134) in den zusammenfallenden Mittenebenen (M1, M2) des ersten und des zweiten Reduziergerüstes (116-1, 116-2) liegt.

7. Gieß-Walzanlage (100) nach einem der vorangegangenen Ansprüche,
**dadurch gekennzeichnet, dass**
der Radius (r) des Drehtellers (130) so groß ausgebildet ist, dass der Drehteller mit seiner Peripherie an das erste und das zweite Reduziergerüst (116-1, 116-2) heranreicht.

8. Gieß-Walzanlage (100) nach einem der vorangegangenen Ansprüche,
**dadurch gekennzeichnet, dass**
das erste Reduziergerüst (116-1) in Gießrichtung (R) unmittelbar hinter dem Ausgang der ersten Strangführung (114-1) und das zweite Reduziergerüst (116-2) in Gießrichtung (R) unmittelbar hinter dem Ausgang der zweiten Strangführung (114-2) angeordnet ist.

9. Gieß-Walzanlage (100) nach einem der vorangegangenen Ansprüche,
**dadurch gekennzeichnet, dass**
eine Zug- und Schubeinrichtung (160) vorgesehen ist, z.B. in Form einer Walzenwechsellokomotive oder eines Hydraulikzylinders, zum Ausfahren der Walzen aus dem ersten oder zweiten Reduziergerüst (116-1, 116-2) auf den Drehteller (130) oder zum Einfahren der Walzen von dem Drehteller in das erste oder zweite Reduziergerüst oder zum Verfahren der Walzen zwischen dem Drehteller (130) und der Zwischenablagestation (150); wobei die Zug-und Schubeinrichtung (160) vorzugsweise auf dem Drehteller (130) angeordnet ist.

10. Gieß-Walzanlage (100) nach Anspruch 9,
**dadurch gekennzeichnet, dass**
der Drehteller (130) im Bereich seiner Drehachse (134) eine Öffnung (136) aufweist oder rohrförmig ausgebildet ist zum Durchführen von Energie- oder Medienleitungen zu der Zug- und Schubeinrichtung (160).

11. Gieß-Walzanlage (100) nach einem der vorangegangenen Ansprüche,
**dadurch gekennzeichnet, dass**
der Drehteller (130) eine obere Ebene mit Positionen zur Aufnahme der Arbeitswalzen und eine untere Ebene mit Positionen zur Aufnahme weiteren Walzen, beispielsweise Stützwalzen, von zumindest einem der beiden Reduziergerüste aufweist.

12. Gieß-Walzanlage (100) nach einem der vorangegangenen Ansprüche,
**dadurch gekennzeichnet,**
**dass** die erste und die zweite Gießbühne (118-1) in Form einer gemeinsamen Gießbühne (118) ausgebildet sind, welche die erste und die zweite Gießlinie (110-1, 110-2) quer zur Gießrichtung (R) überspannt.

13. Gieß-Walzanlage (100) nach einem der vorangegangenen Ansprüche,
**dadurch gekennzeichnet,**
**dass** die erste und die zweite Gießlinie (110-1, 110-2) jeweils als Compact Strip Produktion Anlage ausgebildet sind.

14. Verfahren zum Ausbau von mindestens einer der abgenutzten Arbeitswalzen (310) aus einem der beiden Reduziergerüste (116-1, 116-2) der Gieß- Walz-anlage (100) nach Anspruch 4, mit folgenden Schritten:
14a) Drehen des Drehtellers (130) so, das eine freie zweite Position (P2) auf dem Drehteller zur Aufnahme der abgenutzten Arbeitswalze vor dem ersten oder zweiten Reduziergerüst (116-1, 116-2) steht;
14b) Herausziehen der mindestens einen abgenutzten Arbeitswalze (310) mit Hilfe der Zug- und Schubeinrichtung (160) aus dem ersten oder zweiten Reduziergerüst auf den Drehteller (130) in die zweite Position (P2);
14c) Drehen des Drehtellers so, dass die zweite Position (P2), welche mit der mindestens einen abgenutzten Arbeitswalze (310) besetzt ist, der Zwischenablagestation (150) gegenüber steht;
14d) Ziehen oder Schieben der mindestens einen abgenutzten Arbeitswalze (310) von dem Drehteller (130) auf die Zwischenablagestation (150); und 14e) Abtransportieren der abgenutzten Arbeitswalze (310) von der Zwischenablagestation (150) mit dem Kran (142) der Nachbarhalle (140) in eine Walzenwerkstatt;
oder alternativ zu den Schritten 14d) und 14e), wenn ein Teilbereich (150) des Drehtellers (130) für den Gießhallenkran oder den Kran der Nachbarhalle zugänglich ist:
14d') Abtransportieren der abgenutzten Arbeitswalzen (310) von dem Drehteller (130) mit dem Gießhallenkran (190) oder dem Kran (142) der Nachbarhalle.

15. Verfahren zum Einbau von mindestens einer neuen Arbeitswalze (310) in das Reduziergerüst (116-1, 116-2) der Gieß-Walzanlage gemäß Anspruch 4, mit folgenden Schritten:
15a) Durchführung von zumindest den Schritten 14a) und 14b), optional auch zusätzlich von den Schritten 14c) bis 14e) oder 14c) und 14d');
15b) Aufsetzen von der mindestens einen neuen Arbeitswalze (310) mit Hilfe des Krans der Nachbarhalle (140) auf die Zwischenablagestation (150);
15c1) Drehen des Drehtellers (130) so, dass eine erste Position (P1) zur Aufnahme von der mindestens einer neuen Arbeitswalze (310) der Zwischenablagestation (150) gegenüber liegt; und
15c2) Ziehen oder Schieben der mindestens einen neuen Arbeitswalze (310) mit Hilfe der Zug- und Schubeinrichtung (160) von der Zwischenablagestation bis sie vollständig in der ersten Position (P1) auf dem Drehteller liegt;
15d) Drehen des Drehtellers so, dass die erste Position, welche mit der mindestens einen neuen Arbeitswalze (310) besetzt ist, vor dem ersten oder zweiten Reduziergerüst (116-1, 116-2) steht, aus welchem zuvor die mindestens eine verbrauchte Arbeitswalze herausgezogen wurde;
15e) Einschieben der mindestens einen neuen Arbeitswalze (310) mit Hilfe der Zug- und Schubeinrichtung (160) in das Reduziergerüst (116-1, 116-2);
oder der alternativ zu den Schritten 15b) - 15c2), wenn ein Teilbereich des Drehtellers für den Gießhallenkran oder den Kran der Nachbarhalle zugänglich ist:
15b') Drehen des Drehtellers (130) so, dass eine erste Position (P1) auf dem Drehteller zur Aufnahme von der mindestens einen neuen Arbeitswalze (310) für den Kran (142) der Walzenhalle zugänglich ist;
15c') Aufsetzen der mindestens einen neuen Arbeitswalze (310) mit Hilfe des Gießhallenkrans oder des Krans (142) der Nachbarhalle (140) auf die erste Position auf dem Drehteller.

16. Verfahren zum Ausbau von abgenutzten Stützwalzen (320) aus einem Reduziergerüst (116-1, 116-2) einer Gieß-Walzanlage nach (160) Anspruch 4, mit folgenden Schritten:
16a) optional: Vorab Positionieren eines Stützwalzen-Wechselstuhls auf dem Drehteller (130);
16b) Drehen des Drehtellers so, dass eine freie dritte Position (P3) auf dem Drehteller zur Aufnahme der abgenutzten Stützwalzen vor dem ersten oder zweiten Reduziergerüst (116-1, 116-2) steht;
16c) Herausziehen der unteren Stützwalze (320-1) aus dem Reduziergerüst in die dritte Position (P3) auf dem Drehteller (130);
16d) Aufsetzen des Stützwalzen-Wechselstuhls auf die abgenutzte untere Stützwalze (320-1) in der dritten Position (P3);
16e) Einfahren der abgenutzten unteren Stützwalze (320-1) zusammen mit dem aufgesetzten Stützwalzen-Wechselstuhl in das Reduziergerüst (116-1, 116-2);
16f) in dem Reduziergerüst: Absetzen der abgenutzten oberen Stützwalze (320-2) auf den Stützwalzen-Wechselstuhl;
15g) Herausziehen der oberen und unteren Stützwalzen mit dem Stützwalzen-Wechselstuhl aus dem Reduziergerüst an die dritte Position (P3) auf dem Drehteller (130);
16h) Drehen des Drehtellers (130) so, dass die dritte Position der Walzen-Zwischenablagestation (150) gegenüber liegt;
16i) Schieben oder Ziehen des Stützwalzen-Wechselstuhls mit den beiden Stützwalzen von dem Drehteller auf die Zwischenablagestation (150); und
16j) Abtransportieren der oberen Stützwalze (320-2), des Stützwalzen-Wechselstuhls und der unteren Stützwalze (320-1) nacheinander mit dem Kran (142) der Walzenhalle von der Zwischenablagestation;
oder alternativ zu den Schritten 16h) - 16j), wenn ein Teilbereich (150) des Drehtellers (130) für den Gießhallenkran oder den Kran der Nachbarhalle zugänglich ist:
16i') Abtransportieren der oberen Stützwalze (320-2), des Stützwalzen-Wechselstuhls und der unteren Stützwalze (320-1) nacheinander mit dem Gießhallenkran (190) oder dem Kran (142) der Nachbarhalle (140) in die Walzenwerkstatt.

17. Verfahren nach Anspruch 16,
**dadurch gekennzeichnet, dass**
Schritt 16c) und die nachfolgenden Schritte erst durchgeführt werden, nachdem zuvor die beiden Arbeitswalzen (310), beispielsweise gemäß dem Verfahren nach Anspruch 14, aus dem Reduziergerüst (116-1, 116-2) ausgebaut worden waren.

18. Verfahren nach Anspruch 16 oder 17,
**dadurch gekennzeichnet, dass**
- wenn der Stützwalzen-Wechselstuhl im Rahmen von Schritt 16a) bereits an der dritten Position (P3) auf dem Drehteller (130) platziert war - er vor Durchführung des Schrittes 16c) angehoben und nach Durchführung von Schritt 16c) im Rahmen von Schritt 16d) auf die abgenutzte untere Stützwalze abgesenkt wird.

19. Verfahren zum Einbau von neuen Stützwalzen (320) in ein Reduziergerüst (116-1, 116-2) einer Gieß-Walzanlage (100) nach Anspruch 4, mit folgenden Schritten:
19a) Transportieren einer neuen unteren Stützwalze (320-1) auf die Zwischenablagestation (150) mit Hilfe des Krans (142) der Nachbarhalle;
19b) Aufsetzen eines Stützwalzen-Wechselstuhls auf die neue untere Stützwalze (320-1) auf der Zwischenablagestation (150) mit Hilfe des Krans (142) der Nachbarhalle;
19c) Auflegen einer neuen oberen Stützwalze (320-2) auf den Stützwalzen-Wechselstuhl mit Hilfe des Krans (142) der Nachbarhalle;
19d) Ziehen oder Schieben des Stützwalzen-Wechselstuhls zusammen mit der unteren und oberen Stützwalze von der Zwischenablagestation an eine dritte Position (P3) auf dem Drehteller (130);
19e) Drehen des Drehtellers so, dass die dritte Position (P3) vor dem ersten oder zweiten Reduziergerüst (116-1, 116-2) steht;
19f) Schieben des Stützwalzen-Wechselstuhls zusammen mit der unteren und oberen Stützwalze (320-1, 320-2) in das Reduziergerüst (116-1, 116-2);
19g) Abheben der oberen neuen Stützwalze von dem Stützwalzenwechselstuhl und Einhängen der oberen Stützwalze in das Reduziergerüst;
19h) Herausziehen der unteren Stützwalze (320-1) mit dem aufgesetzten Stützwalzen-Wechselstuhl aus dem Reduziergerüst (116-1, 116-2);
19i) Abheben des Stützwalzen-Wechselstuhls von der unteren Stützwalze und Abstellen des Stützwalzen-Wechselstuhls auf dem Drehteller (130);
19j) Einschieben und Einbauen der neuen unteren Stützwalze (320-1) in das Reduziergerüst;
oder alternativ zu den Schritten 19a) - 19d), wenn ein Teilbereich des Drehtellers für den Gießhallenkran oder den Kran der Nachbarhalle zugänglich ist:
19a') Transportieren einer neuen unteren Stützwalze (320-1) mit Hilfe des Gießhallenkrans oder des Krans der Nachbarhalle auf den Drehteller (130);
19b') Aufsetzen eines Stützwalzen-Wechselstuhls auf die neue untere Stützwalze auf dem Drehteller mit Hilfe des Gießhallenkrans oder des Krans der Nachbarhalle; und
19c') Auflegen einer neuen oberen Stützwalze (320-2) auf den Stützwalzen-Wechselstuhl mit Hilfe des Gießhallenkrans oder des Krans der Nachbarhalle.

20. Verfahren nach Anspruch 19,
**dadurch gekennzeichnet, dass**
der Einbau der neuen Stützwalzen gemäß dem Verfahren nach Anspruch 19 erst dann erfolgt, nachdem zuvor die abgenutzten Arbeitswalzen (310) und die abgenutzten Stützwalzen aus dem Reduziergerüst ausgebaut wurden, beispielsweise gemäß den Verfahren nach den Ansprüchen 14 und 16.

## Claims

1. Casting and rolling plant (100) for producing hot strip (230-1, 230-2), with a first casting line (110-1) having a first mould (112-1) for producing a first cast strip (210-1), a first strip guide (114-1), which is downstream of the first mould in casting direction (R), for deflecting the cast strip from the vertical to the horizontal, a first reducing stand (116-1) for reducing the thickness of the first cast strip and a first casting platform (118-1) which covers the first strip guide (114-1) and at least parts of the first reducing stand (116-1);
a second casting line (110-2) having a second mould (112-2 for producing a second cast strip (210-2), a second strip guide (114-2), which is downstream of the second mould in casting direction, for deflecting the second cast strip from the vertical to the horizontal, a second reducing stand (116-2) for reducing the thickness of the second cast strip (210-2) and a second casting platform which covers the second strip guide (114-2) and at least parts of the second reducing stand (116-2);
at least one distributor device (120) for supplying the first and second moulds (112-1, 112-2) with metal melts; and
a roll change device (130) for changing the rolls of the first and second reducing stands (116-1, 116-2);
wherein the two casting lines are arranged parallelly to and at a spacing from one another; **characterised in that**
the first and second reducing stands (116-1, 116-2) are installed in such a way that the operating sides (BS-1; BS-2) thereof are each disposed in the intermediate space (300) between the two casting lines (110-1, 110-2); and
the roll change device is constructed in the form of a turntable (130) and is arranged in the intermediate space between the two casting lines at a level between the two reducing stands (116-1, 116-2).

2. Casting and rolling plant (100) according to claim 1, **characterised by**
a casting bay (138) in which, inter alia, the moulds, the strip guides and the reducing stands of the two casting lines and a casting bay crane (190) are arranged; and
a neighbouring bay (140), which adjoins the casting bay (138) in casting direction (R), similarly with a crane (142).

3. Casting and rolling plant (100) according to claim 2, **characterised in that** the turntable (130) is so positioned between the two casting lines (110-1, 110-2) that at least a sub-region (132) of the turntable is accessible to the casting bay crane (190) or the crane (142) of the neighbouring bay.

4. Casting and rolling plant (100) according to claim 2 or 3, **characterised in that**
an intermediate deposit station (150) for the rolls, for example work rolls and backing rolls, of the first and second reducing stands (116-1, 116-2) is provided in the neighbouring bay (140) between the two casting lines (110-1, 110-2) and, as seen in casting direction (R), behind the turntable (130), preferably directly adjacent to the periphery thereof, and is accessible to the crane (142) of the neighbouring bay (140), wherein the crane (142) serves for delivery of new or overhauled rolls to and transport away of worn rolls from the intermediate deposit station.

5. Casting and rolling plant (100) according to any one of the preceding claims,
**characterised in that**
the turntable (130) is constructed to be rotatable about a stationary axis (134) of rotation.

6. Casting and rolling plant (100) according to claim 5, **characterised in that**
the first and second reducing stands are each arranged at the same level in the first and second casting lines so that the respective vertical centre planes (M1, M2) thereof coincide; and
the turntable (130) is so arranged between the two casting lines that the axis (134) of rotation thereof lies in the coinciding centre planes (M1, M2) of the first and second reducing stands (116-1, 116-2).

7. Casting and rolling plant (100) according to any one of the preceding claims,
**characterised in that**
the radius (r) of the turntable (130) is of such a size that the turntable reaches by the periphery thereof up to the first and second reducing stands (116-1, 116-2).

8. Casting and rolling plant (100) according to any one of the preceding claims,
**characterised in that**
the first reducing stand (116-1) is arranged directly behind the outlet of the first strip guide (114-1) in casting direction (R) and the second reducing stand (116-2) is arranged directly behind the outlet of the second strip guide (114-2) in the casting direction (R).

9. Casting and rolling plant (100) according to any one of the preceding claims,
**characterised in that**
pulling and pushing equipment (160) is provided, for example in the form of a roll change locomotive or a hydraulic cylinder, for movement of the rolls out of the first or second reducing stand (116-1, 116-2) onto the turntable (130) or for movement of the rolls from the turntable into the first or second reducing stand or for movement of the rolls between the turntable (13) and the intermediate deposit station (150, wherein the pulling and pushing equipment (160) is preferably arranged on the turntable (130).

10. Casting and rolling plant (100) according to claim 9, **characterised in that**
the turntable (130) in the region of its axis (134) of rotation has an opening (136) or is formed to be tubular for the passage of energy lines or media lines to the pulling and pushing equipment (160).

11. Casting and rolling plant (100) according to any one of the preceding claims,
**characterised in that**
the turntable (130) has an upper plane with positions for reception of the work rolls and a lower plane with positions for reception of further rolls, for example backing rolls, from at least one of the two reducing stands.

12. Casting and rolling plant (100) according to any one of the preceding claims,
**characterised in that**
the first and second casting platforms (118-1) are constructed in the form of a common casting platform (118) which bridges over the first and second casting lines (110-1, 110-2) transversely to the casting direction (R).

13. Casting and rolling plant (100) according to any one of the preceding claims,
**characterised in that**
the first and second casting lines (110-1, 110-2) are each constructed as a compact strip production plant.

14. Method for demounting at least one of the used work rolls (310) from one of the two reducing stands (116-1, 116-2) of the casting and rolling plant (100) according to claim 4, comprising the following steps:
14a) rotating the turntable (130) so that a free second position (P2) is present on the turntable in front of the first or second reducing stand (116-1, 116-2) for reception of the worn work rolls;
14b) withdrawing the at least one worn work roll (310) with the help of the pulling and
pushing equipment (160) from the first or second reducing stand onto the turntable (13) in the second position (P2);
14c) rotating the turntable so that the second position (P2), which is occupied by the at least one worn working roll (310), is opposite the intermediate deposit station (150);
14d) pulling or pushing the at least one worn work roll (310) from the turntable (130) onto the intermediate deposit station (150); and
14e) transporting the worn work roll (310) away from the intermediate deposit station (150) by the crane (142) of the neighbouring bay (140) into a roll workshop; or
alternatively to the steps 14d) and 14e), if a sub-region (150) of the turntable (130) is accessible to the casting bay crane or the crane of the neighbouring bay:
14d') transporting the worn work rolls (310) away from the turntable (130) by the casting bay crane (190) or the crane (142) of the neighbouring bay.

15. Method of installing at least one new work roll (310) in the reducing stand (116-1, 116-2) of the casting and rolling plant according to claim 4, comprising the following steps:
15a) carrying out at least the steps 14a) and 14b), optionally also in addition the steps 14c) to 14e) or 14c) and 14d');
15b) depositing the at least one new work roll (310) with the help of the crane of the neighbouring bay (140) on the intermediate deposit station (150);
15c1) rotating the turntable (130) so that a first position (P1) for reception of the at least one new work roll (310) is opposite the intermediate deposit station (150); and
15c2) pulling or pushing the at least one new work roll (310) with the help of the pushing and pulling equipment (160) from the intermediate deposit station until it is completely in the first position (P1) on the turntable;
15d) rotating the turntable so that the first position, which is occupied by the at least one new work roll (310), is in front of the first or second reducing stand (116-1, 116-2), from which the at least one worn work roll was previously withdrawn;
15e) pushing the at least one new work roll (310) with the help of the pushing and pulling equipment (160) into the reducing stand (116-1, 116-2); or
alternatively to the steps 15b) - 15c2), if a sub-region of the turntable is accessible to the casting bay crane or the crane of the neighbouring bay:
15b') rotating the turntable (130) so that a first position (P1) on the turntable for reception of the at least one new work roll (310) is accessible to the crane (142) of the rolling bay; and
15c') depositing the at least one new work roll (310) with the help of the casting bay crane or the crane (142) of the neighbouring bay (140) on the first position on the turntable.

16. Method of demounting worn backing rolls (320) from a reducing stand (116-1, 116-2) of a casting and rolling plant according to claim 4, comprising the following steps:
16a) optionally: advance positioning of a backing roll support chair on the turntable (130);
16b) rotating the turntable so that a free third position (P3) is present on the turntable in front of the first or second reducing stand (116-1, 116-2) for reception of the worn backing rolls;
16c) withdrawing the lower backing roll (320-1) from the reducing stand into the third position (P3) on the turntable (130);
16d) depositing the backing roll change chair on the worn lower backing roll (320-1) in the third position (P3);
16e) moving the worn lower backing roll (320-1) together with the deposited backing roll change chair into the reducing stand (116-1, 116-2);
16f) in the reducing stand: depositing the worn upper backing roll (320-2) on the backing roll change chair;
16g) withdrawing the upper and lower backing rolls together with the backing roll change chair from the reducing stand to the third position (P3) on the turntable (130);
16h) rotating the turntable (130) so that the third position is opposite the roll intermediate deposit station (150);
16i) pushing or pulling the backing roll change chair together with the two backing rolls from the turntable onto the intermediate deposit station (150); and
16j) transporting the upper backing roll (320-2), the backing roll change chair and the lower backing roll (320-1) in succession by the crane (142) of the rolling bay away from the intermediate deposit station; or
alternatively to the steps 16h) - 16j), if a sub-region (150) of the turntable (130), is accessible to the casting bay crane or the crane of the neighbouring bay:
16i') transporting the upper backing roll (320-2), the backing roll change chair and the lower backing roll (320-1) in succession by the casting bay crane (190) or the crane (142) of the neighbouring bay (140) away to the roll workshop.

17. Method according to claim 16, **characterised in that**
step 16c) and the succeeding steps are carried out only after the two work rolls (310) have been demounted beforehand, for example in accordance with the method according to claim 14, from the reducing stand (116-1, 116-2).

18. Method according to claim 16 or 17, **characterised in that**
if the backing roll change chair has already been placed at the third position (P3) on the turntable (130) in the course of step 16a) then prior to carrying out step 16c) it is raised and after step 16c) has been carried out it is lowered in the course of step 16d) onto the worn lower backing roll.

19. Method of installing new backing rolls (320) in a reducing stand (116-1, 116-2) of a casting and rolling plant (100) according to claim 4, comprising the following steps:
19a) transporting a new lower backing roll (320-1) onto the intermediate deposit station (150) with the help of the crane (142) of the neighbouring bay;
19b) depositing a backing roll change chair on the new lower backing roll (320-1) on the intermediate deposit station (150) with the help of the crane (142) of the neighbouring bay;
19c) depositing a new upper backing roll (320-2) on the backing roll change chair with the help of the crane (142) of the neighbouring bay;
19d) pulling or pushing the backing roll change chair together with the lower and upper backing rolls from the intermediate deposit station to a third position (P3) on the turntable (130);
19e) rotating the turntable so that the third position (P3) is present in front of the first or second reducing stand (116-1. 116-2);
19f) pushing the backing roll change chair together with the lower and upper backing rolls (320-1, 320-2) into the reducing stand (116-1, 116-2);
19g) raising the upper new backing roll from the backing roll change chair and suspending the upper backing roll in the reducing stand;
19h) withdrawing the lower backing roll (320-1) together with the deposited backing roll change chair from the reducing stand (116-1, 116-2);
19i) raising the backing roll change chair from the lower backing roll and depositing the backing roll change chair on the turntable (130);
19j) pushing the new lower backing roll (320-1) into and installing it in the reducing stand; or
alternatively to steps 19a) - 19d), if a sub-region of the turntable is accessible to the casting bay crane or the crane of the neighbouring bay:
19a') transporting a new lower backing roll (320-1) with the help of the casting bay crane or the crane of the neighbouring bay onto the turntable (130);
19b') depositing a backing roll change chair on the new lower backing roll on the turntable with the help of the casting bay crane or the crane of neighbouring bay; and
19c') depositing a new upper backing roll (320-2) on the backing roll change chair with the help of the casting bay crane or the crane of the neighbouring bay.

20. Method according to claim 19, **characterised in that**
the installation of the new backing roll in accordance with the method according to claim 19 is carried out only after the worn work rolls (310) and the worn backing rolls have been previously demounted from the reducing stand, for example in accordance with the method according to claims 14 and 16.

## Revendications

1. Installation de laminage à coulée continue (100) pour la fabrication de feuillard à chaud (230-1, 230-2), avec une première ligne de coulée (110-1) présentant une première lingotière (112-1) pour la fabrication d'une première barre de coulée (210-1), un premier guide de barre (114-1) installé en aval de la première lingotière dans la direction de la coulée (R), destiné à dévier la barre de coulée de la verticale vers l'horizontale, une première armature réductrice (116-1) pour réduire l'épaisseur de la première barre de coulée et une première plate-forme de coulée (118-1) qui recouvre le premier guide de barre (114-1) et au moins des parties de la première armature réductrice (116-1) ;
une deuxième ligne de coulée (110-2) présentant une deuxième lingotière (112-2) pour la fabrication d'une deuxième barre de coulée (210-2), un deuxième guide de barre (114-2) installé en aval de la deuxième lingotière dans la direction de la coulée (R), destiné à dévier la deuxième barre de coulée de la verticale dans l'horizontale, une deuxième armature réductrice (116-2) pour réduire l'épaisseur de la deuxième barre de coulée (210-2) et une deuxième plate-forme de coulée (118-1) qui recouvre le deuxième guide de barre (114-2) et au moins des parties de la deuxième armature réductrice (116-2) ;
au moins un dispositif de répartition (120) pour alimenter en métal fondu la première et la deuxième lingotière (112-1, 112-2) ; et
un dispositif de remplacement de cylindres (130) pour remplacer les cylindres de la première et de la deuxième armatures réductrices (116-1, 116-2) ;
les deux lignes de coulée étant disposées parallèlement l'une à l'autre et à une certaine distance l'une de l'autre ;
**caractérisée en ce que**
la première et la deuxième armatures réductrices (116-1, 116-2) sont installées de manière telle que leurs côtés de service respectifs (BS-1; BS-2) se trouvent dans l'espace (300) situé entre les deux lignes de coulée (110-1, 110-2) ; et le dispositif de remplacement de cylindre a la forme d'un plateau tournant (130) et est disposé dans l'espace situé entre les deux lignes de coulée, à hauteur des deux armatures réductrices (116-1, 116-2) et entre elles.

2. Installation de laminage à coulée continue (100) selon la revendication 1,
**caractérisée par**
une halle de coulée (138) dans laquelle sont disposés entre autres les lingotières, les guides de barres et les armatures réductrices des deux lignes de coulée, et une grue de halle de coulée (190) ; et
dans la direction de coulée (R), une halle voisine (140) reliée à la halle de coulée (138), contenant elle aussi une grue (142).

3. Installation de laminage à coulée continue (100) selon la revendication 2,
**caractérisée en ce que**
un plateau tournant (130) est placé entre les deux lignes de coulée (110-1, 110-2) de telle façon qu'au moins une partie (132) du plateau tournant soit accessible pour la grue de halle de coulée (190) ou la grue (142) de la halle voisine.

4. Installation de laminage à coulée continue (100) selon la revendication 2 ou 3,
**caractérisée en ce que**
dans la halle voisine (140) entre les deux lignes de coulée (110-1, 110-2) et - vu dans la direction de coulée (R) - derrière le plateau tournant (130), de préférence immédiatement à la périphérie de celui-ci et le touchant, une station de dépôt intermédiaire (150) est prévue pour les cylindres, par exemple des cylindres de travail ou d'appui de la première et de la deuxième armatures réductrices (116-1, 116-2), station accessible pour la grue (142) de la halle voisine (140), ladite grue (142) servant à amener les cylindres neufs ou retravaillés, et à emmener les cylindres usagés vers la station de dépôt intermédiaire, et à partir de celle-ci.

5. Installation de laminage à coulée continue (100) selon l'une quelconque des revendications précédentes,
**caractérisée en ce que**
le plateau tournant (130) est conçu de façon à pivoter autour d'un axe de rotation fixe (134).

6. Installation de laminage à coulée continue (100) selon la revendication 5,
**caractérisée en ce que** la première et la deuxième armatures réductrices sont disposées à la même hauteur respectivement dans la première et la deuxième lignes de coulée, de sorte que leurs niveaux médians verticaux respectifs (M1, M2) se correspondent, et le plateau tournant (130) est disposé entre les deux lignes de coulée de telle façon que son axe de rotation (134) repose dans les niveaux médians alignés (M1, M2) de la première et de la deuxième armatures réductrices (116-1, 116-2).

7. Installation de laminage à coulée continue (100) selon l'une quelconque des revendications précédentes,
**caractérisée en ce que**
le rayon (r) du plateau tournant (130) est dimensionné de telle façon que la périphérie du plateau atteigne la première et la deuxième armatures réductrices (116-1, 116-2).

8. Installation de laminage à coulée continue (100) selon l'une quelconque des revendications précédentes,
**caractérisée en ce que**
la première armature réductrice (116-1) dans la direction de coulée (R) est disposée directement derrière la sortie du premier guide de barre (114-1) et la deuxième armature réductrice (116-2) dans la direction de coulée (R) est disposée directement derrière la sortie du deuxième guide de barre (114-2).

9. Installation de laminage à coulée continue (100) selon l'une quelconque des revendications précédentes,
**caractérisée en ce que**
un dispositif de traction et de poussée (160) est prévu, par exemple sous la forme d'une locomotive de remplacement de cylindres ou d'un vérin hydraulique, pour extraire les cylindres de la première ou de la deuxième armature réductrice (116-1, 116-2) et les amener sur le plateau tournant (130) ou pour introduire les cylindres du plateau tournant dans la première ou la deuxième armature réductrice, ou encore pour déplacer les cylindres entre le plateau tournant (130) et la station de dépôt intermédiaire (150), ledit dispositif de traction et de poussée (160) étant de préférence disposé sur le plateau tournant (130).

10. Installation de laminage à coulée continue (100) selon la revendication 9,
**caractérisée en ce que**
le plateau tournant (130) présente dans la zone de son axe de rotation (134) un orifice (136) ou y est constitué en forme de tube pour le passage des conduites électriques ou de liquide vers le dispositif de traction et de poussée (160).

11. Installation de laminage à coulée continue (100) selon l'une quelconque des revendications précédentes,
**caractérisée en ce que**
le plateau tournant (130) présente un niveau supérieur avec des positions pour accueillir les cylindres de travail et un niveau inférieur avec des positions pour accueillir d'autres cylindres, par exemple des cylindres d'appui, en provenance d'au moins une des armatures réductrices.

12. Installation de laminage à coulée continue (100) selon l'une quelconque des revendications précédentes,
**caractérisée en ce que**
la première et la deuxième plates-formes de coulée (118-1) sont constituées sous la forme d'une plate-forme de coulée commune (118), qui s'étend au-dessus de la première et de la deuxième lignes de coulée (110-1, 110-2), perpendiculairement à la direction de coulée (R).

13. Installation de laminage à coulée continue (100) selon l'une quelconque des revendications précédentes,
**caractérisée en ce que**
la première et la deuxième lignes de coulée (110-1, 110-2) sont constituées chacune en installation de type Compact Strip Production.

14. Procédé pour retirer au moins un des cylindres usagés (310) d'une des deux armatures réductrices (116-1, 116-2) de l'installation de laminage à coulée continue (100) selon la revendication 4, comportant les étapes suivantes :
14a) rotation du plateau tournant (130) telle qu'une seconde position libre (P2) sur le plateau tournant se trouve devant la première ou la deuxième armature réductrice (116-1, 116-2) pour accueillir le cylindre de travail usagé ;
14b) retrait d'au moins un cylindre de travail usagé (310) à l'aide d'un dispositif de traction et de poussée (160) hors de la première et de la deuxième armatures réductrices, vers la deuxième position (P2) sur le plateau tournant (130) ;
14c) rotation du plateau tournant telle que la deuxième position (P2), qui est occupée par au moins un cylindre de travail usagé (310), se trouve en face de la station de dépôt intermédiaire (150) ;
14d) traction ou poussée d'au moins un cylindre usagé (310) hors du plateau tournant (130), vers la station de dépôt intermédiaire (150) ; et
14e) évacuation du cylindre de travail usagé (310) de la station de dépôt intermédiaire (150), à l'aide de la grue (142) de la halle voisine (140) dans un atelier de cylindres ;
ou, alternativement aux étapes 14d) et 14e), si une zone partielle (150) du plateau tournant (130) est accessible pour la grue de la halle de coulée ou la grue de la halle voisine :
14d') évacuation des cylindres usagés (310) du plateau tournant (130) à l'aide de la grue de la halle de coulée (190) ou la grue (142) de la halle voisine.

15. Procédé pour insérer au moins un cylindre de travail neuf (310) dans l'armature réductrice (116-1, 116-2) de l'installation de laminage à coulée continue conformément à la revendication 4, comportant les étapes suivantes :
15a) réalisation au minimum des étapes 14a) et 14b), avec en option également les étapes 14c à 14e) ou 14c) et 14d') ;
15b) placement d'un moins un cylindre de travail neuf (310), à l'aide de la grue de la halle voisine (140), sur la station de dépôt intermédiaire (150) ;
15c1) rotation du plateau tournant (130) telle que la première position (P1) pour l'accueil d'au moins un cylindre de travail neuf (310) se trouve en face de la station de dépôt intermédiaire (150) ; et
15c2) traction ou poussée d'au moins un cylindre de travail neuf (310) à l'aide du dispositif de traction et de poussée (160), de la station de dépôt intermédiaire, jusqu'à ce qu'il soit positionné complètement dans la première position (P1) sur le plateau tournant ;
15d) rotation du plateau tournant telle que la première position, qui est occupée par au moins un cylindre de travail neuf (310), se trouve devant la première ou la deuxième armature réductrice (116-1, 116-2) hors de laquelle au moins un cylindre de travail usagé a été extrait ;
15e) insertion d'au moins un cylindre de travail neuf (310) à l'aide du dispositif de traction et de poussée (160) dans l'armature réductrice (116-1, 116-2) ;
ou, alternativement aux étapes 15b) à 15c2), si une zone partielle du plateau tournant est accessible pour la grue de la halle de coulée ou la grue de la halle voisine :
15b') rotation du plateau tournant (130) telle qu'une première position (P1) sur le plateau tournant est accessible, pour l'accueil d'au moins un cylindre de travail neuf, (310) pour la grue (142) de la halle de coulée ;
15c') placement d'au moins un cylindre de travail neuf (310) à l'aide de la grue de la halle de coulée ou de la grue (142) de la halle voisine (140) dans la première position sur le plateau tournant.

16. Procédé pour retirer des cylindres d'appui (320) d'une armature réductrice (116-1, 116-2) d'une installation de laminage à coulée continue selon (160) la revendication 4, comportant les étapes suivantes :
16a) en option : préalablement, positionnement d'un coussinet de remplacement de cylindres d'appui sur le plateau tournant (130) ;
16b) rotation du plateau tournant telle qu'une troisième position libre (P3) sur le plateau tournant est disponible pour accueillir les cylindres d'appui usagés avant la première ou la deuxième armature réductrice (116-1, 116-2) ;
16c) retrait du cylindre d'appui inférieur (320-1) de l'armature réductrice vers la troisième position (P3) sur le plateau tournant (130) ;
16d) placement d'un coussinet de remplacement de cylindres d'appui sur le cylindre d'appui inférieur (320-1), dans la troisième position (P3) ;
16e) introduction du cylindre d'appui inférieur usagé (320-1) et du coussinet de remplacement de cylindres d'appui, dans l'armature réductrice (116-1, 116-2) ;
16f) dans l'armature réductrice : dépôt du cylindre d'appui supérieur usagé (320-2) sur le coussinet de remplacement de cylindres d'appui ;
16g) retrait des cylindres d'appui supérieur et inférieur de l'armature réductrice, à l'aide du coussinet de remplacement de cylindres d'appui, vers la troisième position (P3) sur le plateau tournant (130) ;
16h) rotation du plateau tournant (130) telle que la troisième position se trouve en face de la station de dépôt intermédiaire de cylindres (150) ;
16i) poussée ou traction du coussinet de remplacement de cylindres d'appui,
avec les deux cylindres d'appui, hors du plateau tournant et vers la station de dépôt intermédiaire (150) : et
16j) évacuation, hors de la station de dépôt intermédiaire, du cylindre d'appui inférieur (320-2), du coussinet de remplacement de cylindres d'appui et du cylindre d'appui inférieur (320-1), l'un après l'autre, à l'aide de la grue (142) de la halle de coulée ;
ou, alternativement aux étapes 16h) à 16j), si une zone partielle (150) du plateau tournant (130) est accessible pour la grue de la halle de coulée ou la grue de la halle voisine :
16i') évacuation, vers l'atelier de cylindres, du cylindre d'appui supérieur (320-2), du coussinet de remplacement de cylindres d'appui et du cylindre d'appui inférieur (320-1), l'un après l'autre, à l'aide de la grue de la halle de coulée (190) ou de la grue (142) de la halle voisine (140).

17. Procédé selon la revendication 16,
**caractérisé en ce que**
l'étape 16c) et les étapes suivantes ne sont effectuées qu'après que les deux cylindres de travail (310) ont été retirés de l'armature réductrice (116-1, 116-2), par exemple en suivant les étapes du procédé selon la revendication 14.

18. Procédé selon la revendication 16 ou 17,
**caractérisé en ce que**,
lorsque le coussinet de remplacement de cylindres d'appui se trouve déjà dans la troisième position (P3) sur le plateau tournant (130), à la suite de l'étape 16a), il est soulevé avant l'étape 16c) et, après l'étape 16c) et au cours de l'étape 16d), il est abaissé sur le cylindre d'appui inférieur usagé.

19. Procédé pour intégrer des cylindres d'appui neufs (320) dans une armature réductrice (116-1, 116-2) d'une installation de laminage à coulée continue (100) selon la revendication 4, comportant les étapes suivantes :
19a) transport d'un cylindre d'appui inférieur neuf (320-1) vers la station de dépôt intermédiaire (150) à l'aide de la grue (142) de la halle voisine :
19b) placement d'un coussinet de remplacement de cylindres d'appui sur le cylindre d'appui inférieur neuf (320-1), sur la station de dépôt intermédiaire (150), à l'aide de la grue (142) de la halle voisine ;
19c) placement d'un cylindre d'appui supérieur neuf (320-2) sur le coussinet de remplacement de cylindres d'appui, à l'aide de la grue (142) de la halle voisine :
19d) traction ou poussée du coussinet de remplacement de cylindres d'appui, avec les cylindres d'appui inférieur et supérieur, depuis la station d'appui intermédiaire vers une troisième position (P3) sur le plateau tournant (130) ;
19e) rotation du plateau tournant telle que la troisième position (P3) se trouve devant la première ou la seconde armature réductrice (116-1, 116-2) ;
19f) poussée du coussinet de remplacement de cylindres d'appui, avec les cylindres d'appui inférieur et supérieur (320-1, 320-2), dans l'armature réductrice (116-1, 116-2) ;
19g) levage du cylindre d'appui supérieur neuf depuis le coussinet de remplacement de cylindres d'appui et accrochage du cylindre d'appui supérieur dans l'armature réductrice ;
19h) retrait du cylindre d'appui inférieur (320-1), avec le coussinet de remplacement de cylindres d'appui, de l'armature réductrice (116-1, 116-2) ;
19i) levage du coussinet de remplacement de cylindres d'appui depuis le cylindre d'appui inférieur et dépose du coussinet de remplacement de cylindres d'appui sur le plateau tournant (130) ;
19j) insertion et montage du cylindre d'appui inférieur neuf (320-1) dans l'armature réductrice ;
ou, alternativement aux étapes 19a) à 19d), si une zone partielle du plateau tournant est accessible pour la grue de la halle de coulée ou la grue de la halle voisine :
19a') transport d'un cylindre d'appui inférieur neuf (320-1) sur le plateau tournant (130), à l'aide de la grue de la halle de coulée ou de la grue de la halle voisine ;
19b') placement d'un coussinet de remplacement de cylindres d'appui sur le cylindre d'appui inférieur neuf, sur le plateau tournant, à l'aide de la grue de la halle de coulée ou de la grue de la halle voisine ; et
19c') placement d'un cylindre d'appui supérieur neuf (320-2) sur le coussinet de remplacement de cylindres d'appui, à l'aide de la grue de la halle de coulée ou de la grue de la halle voisine.

20. Procédé selon la revendication 19,
**caractérisé en ce que**
le montage d'un cylindre d'appui neuf conformément au procédé selon la revendication 19 n'est effectué qu'après que les cylindres de travail usagés (310) et les cylindres d'appui usagés ont été retirés de l'armature réductrice, par exemple conformément au procédé selon les revendications 14 et 16.
